# FASCICULE DE BREVET EUROPEEN

(11) **EP 0 365 434 B1**
(45) Date de publication et mention de la délivrance du brevet: **20.04.1994**
(21) Numéro de dépôt: 89402902.4
(22) Date de dépôt: 20.10.1989
(51) Int. Cl.: A01C 1/00, B05B 1/20

(54) **Dispositif pour pulvériser un agent de traitement liquide sur des céréales**
Vorrichtung zum Zerstäuben eines flüssigen Behandlungsmittels über Getreide
Device for dusting a liquid treating agent on cereals

(30) Priorité: 21.10.1988 FR 8813853
(43) Date de publication de la demande: 25.04.1990
(73) Titulaire: DESINSECTISATION MODERNE, F-76000 Rouen (FR)
(72) Inventeur: Vacquer, Frédéric, F-76420 Bihorel (FR)
(74) Mandataire: Leszczynski, André

(56) Documents cités:
- US-A- 3 009 825
- US-A- 4 562 963
- SOVIET INVENTIONS ILLUSTRATED, section mécanique, semaine 8622, résumé 143053, P11, 13 juin 1986, Derwent Publications Ltd., London, GB

## Description

La présente invention est relative à un dispositif pour pulvériser un agent de traitement liquide sur des céréales.

Plus précisément, la présente invention concerne un dispositif pour pulvériser un agent de traitement liquide tel que par exemple un colorant destiné à réaliser la dénaturation de céréales en cours de déplacement, ou un insecticide liquide ou encore un agent tel qu'une huile fixant les poussières.

La coloration de céréales est en général réalisée manuellement avec des dispositifs aussi rudimentaires qu'une lance et un râteau dans des zones de stockage de céréales dans des installations fixes et/ou mobiles notamment des cales de navires.

Cette opération nécessite du personnel qui est alors appelé à travailler dans des conditions souvent difficiles et les méthodes rudimentaires utilisées ne réalisent en général qu'une imprégnation imparfaite des céréales traitées.

La présente invention se propose de réaliser un dispositif permettant d'assurer une parfaite imprégnation des céréales en agent de traitement, par exemple en colorant ou en insecticide, pendant le transfert des céréales, par exemple lors du chargement des céréales dans la cale d'un navire.

On connaît par US-A-3009825 un dispositif pour imprégner un matériau granulaire sortant d'une trémie par une fente à l'aide d'une rampe de pulvérisation disposée en dessous de la fente et à l'écart de celle-ci pour projecter un liquide de revêtement sur le matériau sortant de la trémie par ladite fente.

Un tel dispositif ne permet de traiter qu'une faible partie du matériau (colonne 2 lignes 56 à 58) et n'est pas approprié pour le traitement de céréales sortant avec des débits élevés d'ouvertures de grandes dimensions dans des structures de chargement.

Les caractéristiques du dispositif selon l'invention font l'objet de la revendication 1.

Ainsi, l'on peut réaliser selon l'invention des cadres polygonaux, notamment carrés ou rectangulaires, aptes à être fixés sur des ouvertures de section correspondante de structures telles que par exemple des dispositifs connus sous le nom d'arrimeurs et constitués par une enceinte fixée à l'extrémité d'un conduit vertical orientable de circulation de céréales par gravité ou sous pression, ladite enceinte étant apte à être introduite dans la cale d'un navire à partir d'un portique de chargement, l'enceinte comportant une ou plusieurs ouvertures, généralement de section carrée ou rectangulaire, autour de la ou chacune desquelles peut être monté un selon l'invention.

Dans le cas où, sur une même structure, l'on monte plusieurs dispositifs selon l'invention, il est possible de prévoir une ligne d'alimentation commune à partir d'une source d'agent liquide de traitement, ladite ligne étant reliée aux deux dispositifs.

Le ou chaque dispositif selon l'invention peut être monté autour de l'ouverture correspondante de passage de céréales par tout moyen de fixation approprié permettant notamment une liaison détachable, par exemple à l'aide de ruban adhésif ou d'organes d'attache mécaniques conventionnels.

Dans le but de mieux faire comprendre l'invention on va maintenant en décrire, à titre d'exemple en aucune manière limitatif, un mode de réalisation en se référant au dessin annexé dans lequel :
- la figure 1 illustre une forme d'exécution particulière de dispositif selon l'invention, et
- la figure 2 illustre une installation de type "arrimeur" utilisant deux cadres tels qu'illustrés à la figure 1.

Le dispositif illustré comporte quatre tronçons tubulaires de préférence de section circulaire 1, 2, 3, 4 réunis par des manchons de liaison coudés 5, 6, 7 et 8, et montés à rotation dans les manchons.

A cet effet, chacun des tronçons 1, 2, 3, 4 présente des extrémités filetées susceptibles d'être vissées dans des taraudages correspondants prévus dans les manchons 5, 6, 7 et 8.

Ainsi, chacun des tronçons 1, 2, 3, 4 peut tourner comme schématisé par les flèches sur la figure 1.

Le manchon 7 comporte en outre un raccord 8 de branchement pour une ligne d'alimentation, de préférence un tuyau souple 9, relié à une source d'alimentation sous pression (non représentée) d'agent de traitement de céréales, notamment de colorant ou de désinfectant.

Comme on le voit sur la figure 1, chacun des tronçons 1, 2, 3, 4 est muni d'une rangée de perforations 10. Il est bien entendu possible de prévoir plusieurs rangées de perforations.

La rotation des tronçons 1, 2, 3, 4 par rapport aux manchons 5, 6, 7 et 8 permet d'orienter les perforations 10 de chacun des tronçons une fois le dispositif selon l'invention mis en place et fixé autour d'une ouverture à travers laquelle sont amenées à passer des céréales.

Une installation utilisant deux cadres tels qu'illustrés à la figure 1 est montrée à la figure 2.

Il s'agit d'une installation connue sous le nom de "arrimeur" et comportant une structure en forme d'enceinte polyédrique 11 pourvue d'orifices de section rectangulaire 12 et 13 autour desquels sont mis en place des cadres selon l'invention désignés globalement par 14, et respectivement 15.

Dans le mode de réalisation illustré il est prévu une ligne d'amenée d'agent liquide de traitement 16 comportant deux parties en dérivation 9a et 9b reliées respectivement aux cadres 14 et 15.

Chacun des cadres 14 et 15 est fixé aux parois de la structure 11 entourent les ouvertures respectives 12 et 13 par tout moyen approprié et, une fois chacun des cadres 14 et 15 mis en place, on oriente les troncons respectifs munis de perforations des cadres de manière à orienter les jets resultants en direction du courant de céréales traversant les ouvertures respectives 12 et 13 de manière à réaliser une imprégnation uniforme des céréales.

Bien que l'invention ait été décrite en liaison avec un mode de réalisation particulier, il est bien évident qu'elle n'y est nullement limitée et qu'on peut lui apporter différentes variantes et modifications sans pour autant sortir ni de son cadre ni de son esprit. En particulier, il est possible, dans un mode de réalisation non illustré utilisable dans le cas d'installations ne comportant pas de structure de chargement de céréales telle qu'illustrée à la figure 2, de monter directement un dispositif en forme de cadre selon l'invention à l'extrémité inférieure du conduit 17 à l'extrémité duquel est fixée la structure 11, auquel cas, le cadre présente une forme correspondant à la section du conduit 17, notamment une forme circulaire, et est fixé par tout moyen approprié au voisinage de l'extrémité inférieure du conduit 17. Dans ce cas également, une jupe de protection vis-à-vis du vent peut entourer cette extrémité du conduit 17.

## Revendications

1. Dispositif pour pulvériser un agent de traitement liquide sur des grains de céréales, comprenant une enceinte polyédrique (11) fixée à l'extrémité d'un conduit vertical (17) et comportant au moins une ouverture (12, 13) au travers de laquelle sont amenées à circuler des céréales par gravité ou sous pression, et des moyens de pulvérisation constitués par au moins un cadre tubulaire perforé (1,8;14,15) dont le volume intérieur est relié à une source d'alimentation sous pression en agent de traitement liquide de céréales au travers d'une ligne d'alimentation (9;9a,9b,16) caractérisé par le fait que le ou lesdits cadres présentent une forme correspondant à celle de la ou des ouvertures et sont montés autour de la ou des ouvertures, le ou chaque cadre étant constitué par assemblage d'une pluralité de tronçons tubulaires (1,2,3,4) réunis par des manchons coudés (5,6,7,8) chacun des troncons tubulaires étant muni de perforations (10) et agencé de manière à pouvoir tourner dans les manchons de liaison.

2. Dispositif selon la revendication 1, caractérisé par le fait que les tronçons (1,2,3,4) présentent des extrémités filetées et que les manchons de liaison présentent des taraudages correspondants, la rotation des tronçons tubulaires dans les manchons de liaison pour orienter les perforations (10) s'effectuant par vissage et respectivement dévissage.

3. Dispositif selon l'une quelconque des revendications précédentes, comportant plusieurs cadres, caractérisé par le fait qu'il comporte une ligne d'alimentation commune (16,9a,9b) pour les différents cadres (14,15).

4. Dispositif selon l'une quelconque des revendications précédentes, caractérisé par le fait que le ou lesdits cadres présentent une forme circulaire ou polygonale, notamment carrée ou rectangulaire.

## Claims

1. A device for spraying a liquid treatment agent over cereal grains, comprising a polyhedral enclosure (11) fixed to the end of a vertical pipe (17) and having at least one opening (12, 13) through which cereals are lead to circulate by gravity or under pressure, and spraying means made up from at least one perforated tubular frame (1, 8; 14, 15) whose interior volume is connected under pressure to a source of supply of liquid treatment agent for cereals through a supply line (9; 9a, 9b, 16) characterised in that the said frame or frames has (have) a shape corresponding to that of the opening(s) and are mounted around the opening(s), the or each frame being constituted by an assembly of a plurality of tubular sections (1, 2, 3, 4) joined by angled sleeves (5, 6, 7, 8) each of the tubular sections being provided with perforations (10) and arranged so as to be able to turn in the connecting sleeves.

2. A device in accordance with claim 1, characterised in that the sections (1, 2, 3, 4) have threaded ends and in that the connecting sleeves have corresponding tappings, the rotation of the tubular sections in the connecting sleeves in order to direct the perforations (10) being effected by screwing and respectively unscrewing.

3. A device in accordance with any of the preceding claims, having several frames, characterised in that it has a common supply line (16, 9a, 9b) for the different frames (14, 15).

4. A device in accordance with any of the preceding claims, characterised in that the frame or frames have a circular or polygonal shape, in particular square or rectangular.

## Patentansprüche

1. Vorrichtung zum Aufsprühen eines flüssigen Behandlungsmittels auf Getreidekörner, umfassend ein am Ende einer vertikalen Leitung (17) befestigtes polyederförmiges Gehäuse (11) mit mindestens einer Öffnung (12, 13), durch die das Getreide unter Schwerkraft oder Druck hindurchgeführt wird, sowie eine Sprüheinrichtung, die von mindestens einem LochrohrRahmen (1, 8; 14, 15) gebildet ist, dessen Innenraum über eine Versorgungsleitung (9; 9a, 9b, 16) an eine Versorgungsquelle angeschlossen ist, die das flüssige Behandlungsmittel für das Getreide unter Druck zuführt, dadurch gekennzeichnet, daß der bzw. die Rahmen eine der bzw. den Öffnungen entsprechende Form aufweisen und um die Öffnung bzw. Öffnungen herum angeordnet sind, wobei der bzw. jeder Rahmen von einer Anordnung aus mehreren über Knie (5, 6, 7, 8) miteinander verbundener Rohrabschnitte (1, 2, 3, 4) besteht, wobei jeder Rohrabschnitt mit Löchern (10) versehen und um die Verbindungsknie drehbar angeordnet ist.

2. Vorrichtung nach Anspruch 1, dadurch gekennzeichnet, daß die Rohrabschnitte (1, 2, 3, 4) Gewindeenden und die Verbindungsknie entsprechende Gewinde aufweisen, wobei die Drehung der Rohrabschnitte in den Verbindungsknien zur Ausrichtung der Löcher (10) durch Hinein- bzw. Herausschrauben erfolgt.

3. Vorrichtung nach Anspruch 1 oder 2 mit mehreren Rahmen, gekennzeichnet durch eine den verschiedenen Rahmen (14, 15) gemeinsame Versorgungsleitung (16, 9a, 9b).

4. Vorrichtung nach einem der vorhergehenden Ansprüche, dadurch gekennzeichnet, daß der bzw. die Rahmen kreis- oder polygonförmig, insbesondere quadratisch oder rechteckig, sind.
